# FASCICULE DE BREVET EUROPEEN

(11) **EP 0 703 028 B1**
(45) Date de publication et mention de la délivrance du brevet: **18.08.1999**
(21) Numéro de dépôt: 95402052.5
(22) Date de dépôt: 11.09.1995
(51) Int. Cl.: B22D 41/58, C21C 5/46

(54) **Dispositif d'alimentation en gaz inerte d'une busette interne pour récipients métallurgiques**
Einrichtung zur Inertgasversorgung einer Düse für ein metallurgisches Gefäss
Device for supplying an internal nozzle of a metallurgical vessel with inert gas

(30) Priorité: 23.09.1994 FR 9411396
(43) Date de publication de la demande: 27.03.1996
(73) Titulaire: SOLLAC (Société Anonyme), 92070 La Défense (FR)
(72) Inventeur: Tassot, Patrick, F-59240 Dunkerque (FR); Lerouge, Pierre, F-59495 Lefrinckoucke (FR); Rosaia, Brunello, F-59760 Grande Synthe (FR)
(74) Mandataire: Lanceplaine, Jean-Claude

(56) Documents cités:
- DE-A- 4 223 944
- FR-A- 2 329 388
- GB-A- 2 211 121
- US-A- 4 502 670

## Description

La présente invention a pour objet un dispositif d'alimentation en gaz inerte d'une busette interne pour récipients métallurgiques de coulée par le bas, selon le préambule de la revendication 1.

On sait que la coulée de l'acier liquide d'un répartiteur dans une lingotière est généralement réalisée par un dispositif qui comporte dans le sens de coulée de l'acier, c'est à dire à partir du répartiteur vers la lingotière, une busette interne en appui sur une brique de siège solidaire du fond du répartiteur, une plaque de référence fixe présentant un trou de coulée, une busette externe immergée en sa partie basse dans la lingotière et présentant en sa partie haute une portée plate en forme d'embase permettant le chargement et le déplacement de la busette externe en service.

Le dispositif comporte également des moyens d'échange de la busette externe. Les deux busettes qui sont montées coaxiales définissent un tube de coulée de l'acier liquide du répartiteur vers la lingotière et l'entrée de ce tube de coulée forme le col de la busette interne.

Pour réguler ou couper le débit d'acier liquide, une quenouille partiellement immergée dans le répartiteur est positionnée dans l'axe du tube de coulée au-dessus du col de la busette interne.

Cette quenouille possède un diamètre supérieur au tube de coulée.

Les plans de joint entre les différents éléments constituant le tube de coulée, a savoir la busette interne, la plaque de référence et la busette externe constituent des entrées possibles pour l'air ambiant.

En effet, ces zones sont soumises à une dépression importante créée dans le canal de coulée par le jet de métal s'écoulant dans ledit canal.

La conséquence de ces entrées d'air, azote et oxygène, est une diminution de la propreté du métal.

Jusqu'à présent, diverses solutions ont été mises en oeuvre pour prévenir les entrées d'air dans le canal de coulée dans lequel circule l'acier liquide.

Une des solutions utilisée jusqu'à présent consiste à réaliser en une seule pièce la busette interne et la plaque de référence. Cette solution permet de diminuer le nombre de joints.

Une autre solution complémentaire consiste à injecter un gaz inerte, comme par exemple de l'argon, dans le canal de coulée et au niveau des jointures entre les différentes pièces, notamment entre l'embase de la busette interne qui sert de plaque de référence fixe et l'embase de la busette externe.

A cet effet, la busette interne en matériau réfractaire est équipée de moyens de diffusion du gaz inerte dans le canal de coulée et entre l'embase de la busette interne et l'embase de la busette externe.

Ces moyens de diffusion servent aussi à amener le gaz inerte dans l'intervalle qui sépare la quenouille du col de la busette interne afin de maintenir propre cet intervalle étroit.

Ces moyens de diffusion comportent des orifices d'alimentation qui sont raccordés à des tuyauteries d'amenée du gaz inerte supportées par les moyens d'échange de la busette externe.

Ces tuyauteries sont raccordées au circuit fixe d'alimentation en gaz inerte de l'usine, éventuellement par l'intermédiaire de flexibles protégés du rayonnement thermique.

Généralement, ces orifices d'alimentation débouchent sur la surface externe de la busette interne au niveau de trous prévus dans un boîtier métallique recouvrant la partie inférieure de la busette interne, notamment l'embase.

Pour cela, lors de la fabrication de la busette interne, on place dans les orifices d'alimentation, avant frittage du matériau réfractaire constituant cette busette, des coupleurs métalliques comportant chacun un orifice taraudé.

Au moment du frittage du matériau réfractaire, ces coupleurs deviennent totalement solidaires de ce matériau.

Ensuite, les contours des trous du boîtier métallique sont soudés avec les coupleurs pour assurer leur maintien mécanique et l'étanchéité au gaz entre ce boîtier métallique et le matériau réfractaire de la busette interne.

Les embouts des tuyauteries d'amenée du gaz inerte sont filetés de façon à pouvoir être vissés dans les coupleurs.

Lors de l'assemblage de l'ensemble constitué par la busette interne, la busette externe et les moyens d'échange de cette busette externe, on fixe la busette interne sur les moyens d'échange en ajustant précisément la position de l'embase de cette busette interne dans des moyens de calage prévus dans les moyens d'échange ou indépendant de ceux-ci.

Le boîtier métallique recouvrant l'embase de la busette interne facilite et fiabilise le positionnement de cette busette interne.

Ensuite, on raccorde les tuyauteries d'amenée du gaz inerte supportées par les moyens d'échange de la busette externe à chaque coupleur des orifices d'alimentation des moyens de diffusion du gaz inerte.

Mais, compte tenu de l'encombrement des moyens de calage de la busette interne et des moyens d'échange de la busette externe autour de l'embase de la busette interne, le raccordement des tuyauteries d'amenée de gaz inerte sur les orifices d'alimentation nécessitent une grande habilité des opérateurs et peut présenter un risque car certaines zones de raccordement ne sont pas visibles et peuvent être sujettes à de mauvais branchements.

De plus, les coupleurs, pourtant soutenus par soudage dans le boîtier métallique de la busette interne, ont tendance à se désolidariser de cette busette interne et à remuer dans le logement ce qui entraîne des fuites de gaz inerte pendant la coulée de l'acier liquide.

De ce fait, les moyens de diffusion du gaz inerte perdent leur efficacité ce qui risque de dégrader la propreté de l'acier liquide et de nuire à la régulation de débit au niveau de la quenouille.

On connaît également dans le DE-A-4 223 944 un dispositif d'alimentation en gaz interne d'une busette munie d'un orifice d'alimentation et dans lequel un embout est appliqué d'une manière étanche contre cet orifice par un collier de serrage.

Mais ce dispositif présente des inconvénients qui résident dans le fait que le collier de serrage doit être remplacé après chaque opération de démontage car en général ce collier de serrage est fretté à chaud.

De plus, l'embout ne peut pas être fixé à l'extrémité d'une canalisation de liaison avec le circuit d'alimentation en gaz neutre étant donné que l'embout doit être positionné sur la busette avant la mise en place de la busette elle-même.

L'invention vise à remédier à ces inconvénients en proposant un dispositif d'alimentation en gaz inerte d'une busette interne permettant de réaliser une connexion automatique avec des tuyauteries d'amené de gaz inerte et de réduire les risques d'infiltration d'air dans le canal de coulée.

L'invention a donc pour objet un dispositif d'alimentation en gaz inerte d'une busette interne en matériau réfractaire pour récipients métallurgiques de coulée vers le bas, la busette interne comportant :
- un corps vertical délimitant un canal de coulée de l'acier liquide contenu dans le récipient métallurgique,
- a sa partie inférieure, une embase dont la face externe est recouverte d'un boîtier métallique d'ajustage de la busette interne dans des moyens de calage de cette busette interne sur le fond du récipient métallurgique,
- et des moyens de diffusion du gaz inerte dans le canal de coulée et/ou au niveau de l'interface entre ladite busette interne et une busette externe disposée dans l'axe de la busette interne, lesdits moyens étant alimentés en gaz par au moins un orifice d'alimentation ménagé sur la face externe de la busette interne et relié aux moyens de diffusion du gaz inerte par au moins un conduit ménagé dans le matériau réfractaire de la busette interne, caractérisé en ce que le dispositif comprend au moins un embout de connexion relié à des moyens de fourniture du gaz inerte, supporté par les moyens de calage de la busette interne et destiné à être appliqué par des organes élastiques de compression sur ledit orifice d'alimentation ménagé sur la face externe de l'embase.

Selon d'autres caractéristiques de l'invention :
- les moyens de calage de la busette interne sont solidaires de moyens d'échange de la busette externe,
- ledit au moins embout de connexion est monté coulissant sur lesdits moyens de calage de la busette interne.
- les organes élastiques de compression sont formés par au moins une lame ressort,
- les organes élastiques de compression sont formés par au moins un ressort,
- une rondelle d'étanchéité à base de graphite est interposée entre l'extrémité inférieure de l'embout de connexion et l'orifice d'alimentation,
- l'extrémité inférieure de l'embout de connexion comporte une surface plane,
- l'extrémité inférieure de l'embout de connexion comporte un épaulement annulaire,
- l'extrémité inférieure de l'embout de connexion et l'orifice d'alimentation sont coniques,
- le boitier métallique comporte au moins une rainure de guidage dudit embout de connexion vers ledit orifice d'alimentation.

D'autres caractéristiques et avantages de l'invention apparaîtront au cours de la description qui va suivre, faite en référence aux dessins annexés et sur lesquels :
- la Fig. 1 est une vue schématique partiellement en coupe verticale d'un tube de coulée de l'acier liquide contenu dans un récipient métallurgique équipé du dispositif d'alimentation en gaz inerte selon l'invention,
- la Fig. 2 est une vue en coupe verticale de la busette interne du tube de coulée,
- la Fig. 3 est une vue schématique en coupe verticale et à plus grande échelle d'un embout de connexion du dispositif d'alimentation en gaz inerte selon l'invention,
- la Fig. 4 est une vue schématique en coupe verticale d'une variante de l'embout de connexion.

Sur la Fig. 1, on a représenté schématiquement une partie du fond d'un récipient métallurgique 1 de coulée par le bas.

La paroi de fond 2 est recouverte d'un revêtement interne 3 en matériau réfractaire.

Au-dessous du récipient métallurgique 1 constitué par exemple par un répartiteur, est généralement disposée une lingotière, non représentée, qui est destinée à recevoir l'acier liquide provenant du répartiteur 1.

La coulée de l'acier est réalisée par un dispositif qui comporte, notamment dans le sens de coulée de l'acier liquide, une busette interne 10 en matériau réfractaire en appui sur une brique de siège 4 solidaire du fond du répartiteur 1 et une busette externe 11 également en matériau réfractaire située dans l'axe de la busette interne 10.

La busette interne 10 et la busette externe 11 constituent un tube de coulée de l'acier liquide du répartiteur 1 vers la lingotière et l'entrée de ce tube de coulée forme le col 10a de la busette interne 10.

De manière classique, la busette externe 11 comporte à sa partie supérieure une embase 11a coopérant avec une plaque de référence solidaire de la busette interne 10.

Le dispositif comporte également des moyens de calage de la busette interne 10 et d'échange de la busette externe 11, ces moyens étant désignés d'une manière générale par la référence 30 sur la figure 1.

Ces moyens 30 permettent donc de mettre en place la busette interne 10 sur le fond du répartiteur 1 et également de mettre en place et de changer la busette externe 11 en cours de coulée.

Comme représenté à la Fig. 2, la busette interne 10 comporte un corps vertical 15 délimitant un canal de coulée 16 de l'acier liquide et, à sa partie inférieure, une embase 17 servant de plaque de référence et dont la face externe est recouverte d'un boîtier métallique 18.

Ce boîtier métallique 18 facilite et fiabilise le positionnement de la busette interne 10 dans les moyens 30 de calage de cette busette interne 10 et d'échange de la busette externe 11.

Le calage de la busette interne 10 est réalisé par exemple par une pièce 35 en forme de fourche qui applique ladite busette interne 10 sur des portées 36.

La busette interne 10 comporte aussi des moyens de diffusion d'un gaz inerte, comme par exemple de l'argon, dans le canal de coulée 16.

Ces moyens de diffusion du gaz inerte servent également à amener ce gaz inerte au niveau du col 10a de la busette interne 10.

Ces moyens de diffusion du gaz inerte sont formés par exemple par une bague cylindrique 19 en matériau poreux disposée dans une gorge 20 ménagée dans le corps vertical 11.

La paroi interne de la bague cylindrique 19 constitue une portion de longueur du canal de coulée 16 et la gorge 20 est reliée à un dispositif d'alimentation en gaz inerte.

La busette interne 10 peut également comporter des moyens de diffusion du gaz inerte au niveau de la jointure entre l'embase 17 de la busette interne 10 et l'embase 11a de la busette externe 11.

Le col 10a de la busette interne 10 peut être également équipé d'une bague cylindrique en matériau poreux, non représenté, pour diffuser le gaz inerte au niveau de ce col.

Ainsi que représenté sur les figures 2 à 4, le dispositif d'alimentation en gaz inerte comprend au moins un orifice d'alimentation 21 situé sur la face externe de l'embase 17 et relié aux moyens de diffusion de ce gaz inerte par au moins un conduit 22 ménagé dans le matériau réfractaire de la busette interne 10.

Le conduit 22 peut déboucher au niveau de la gorge 20 comme représenté à la Fig. 2 et/ou au niveau de la jointure entre l'embase 17 de la busette interne 10 et l'embase 11a de la busette externe 11.

Au niveau de l'orifice d'alimentation 21, le boîtier métallique 18 comporte un trou 23.

De préférence, l'orifice d'alimentation 21 est situé sur la face externe supérieure de l'embase 17 de la busette interne 10.

Mais, cet orifice d'alimentation 21 peut également être situé sur la face externe latérale de l'embase 17.

L'orifice d'alimentation 21 est pourvu d'une rondelle d'étanchéité 24 à base de graphite ou à base d'une autre substance pouvant s'écraser.

Ainsi que représenté à la Fig. 3, le dispositif d'alimentation en gaz inerte comprend également au moins un embout de connexion 25 destiné à être appliqué sur la rondelle d'étanchéité 24 de l'orifice d'alimentation 21.

L'embout de connexion 25 est monté coulissant par exemple dans une plaque 26 des moyens de calage de la busette interne 10, ces moyens de calage comprenant la pièce 35.

Ces moyens de calage peuvent être solidaires des moyens 30 d'échange de la busette externe 11 ou indépendants de ceux-ci.

L'embout de connexion 25, par exemple de section circulaire, comporte un trou borgne 27 qui débouche uniquement sur l'extrémité inférieure de cet embout 25.

Le trou borgne 27 est raccordé par une canalisation 31 et des flexibles, non représentés, au circuit fixe d'alimentation en gaz inerte de l'usine.

L'embout de connexion 25 est muni à sa partie supérieure d'un chapeau 28 de diamètre supérieur au diamètre de P'embout 25 pour former une butée de façon à empêcher cet embout de sortir de la plaque 26.

Le diamètre du trou 23 du boîtier métallique 18 est supérieur au diamètre de l'embout de connexion 25 afin de ne pas gêner son application sur la rondelle d'étanchéité 24 disposée sur l'orifice d'alimentation 21.

Pour appliquer l'embout de connexion 25 sur la rondelle d'étanchéité 24 avec un couple donné qui sera toujours identique, cet embout de connexion 25 est relié à des organes élastiques de compression 29.

Selon un mode préférentiel de réalisation représenté à la Fig. 3, ces organes élastiques de compression sont formés par au moins une lame ressort 29 dont une extrémité 29a est en appui sur le chapeau 28 de l'embout de connexion 25 et dont l'autre extrémité 29b est fixée sur la plaque support 26 par un organe de fixation connu.

Les organes élastiques de compression peuvent également être constitués par au moins un ressort.

L'extrémité inférieure de l'embout de connexion 25 comporte une surface plane et cette surface plane 25a (Fig. 3) peut être pourvue d'un épaulement annulaire (Fig. 4) de telle manière que le contact entre l'embout de connexion 25 et la rondelle d'étanchéité 24 s'effectue selon une génératrice ce qui diminue les risques de fuite du gaz inerte.

Selon une variante, l'extrémité inférieure de l'embout de connexion 25 et l'orifice d'alimentation 21 peuvent être coniques.

Compte tenu de la différence importante entre la surface de contact de l'extrémité inférieure de l'embout de connexion 25 et la surface de contact de l'orifice d'alimentation 21, un positionnement très précis de cet embout de connexion 25 n'est pas nécessaire pour réaliser la jonction.

La jonction entre l'embout de connexion 25 et l'orifice d'alimentation 21 est réalisée au moment du positionnement de la busette interne 10 dans les moyens de calage de cette busette interne qui sont solidaires des moyens 30 d'échange de la busette externe 11 ou indépendants de ces moyens d'échange.

La plaque 26 avec la canalisation 31, l'embout 25 et les organes élastiques de compression 29 forment un ensemble de connexion du circuit fixe d'alimentation en gaz à l'orifice d'alimentation 21 de la busette interne 10.

Pour réaliser le montage de la busette interne 10, cet ensemble de connexion est désolidarisé de la pièce 35. Après avoir mis en place la busette interne 10, l'ensemble de connexion précédemment mentionné est amené en position par translation horizontale dans l'intervalle qui sépare le répartiteur 1 des moyens de calage 30.

Des ergots, non représentés, situés au-dessous de la plaque 26 et des alvéoles, non représentées, sur la partie restante de la pièce 35 permettent par exemple d'affiner la mise en position et un bon calage de la plaque 26.

D'autre part, des vis, non représentées, permettent d'appliquer ensuite la plaque 26 contre l'autre partie de la pièce 35, ce qui a pour effet de tendre les organes élastiques de compression 29 et donc d'assurer une connexion étanche entre l'embout 25 et l'orifice 21.

L'autre extrémité de la canalisation 31 peut être très facilement connectée au circuit fixe d'alimentation en gaz par des moyens classiques. La longueur de la canalisation 31 est déterminée pour que l'accès à son extrémité opposée à l'embout de connexion 25 ne pose aucun problème.

Les organes élastiques de compression 29 permettent d'appliquer un couple donné toujours rigoureusement identique à chaque jonction.

Par ailleurs, le boîtier métallique 18 peut comporter une rainure de guidage, non représentée, de l'embout de connexion 25 vers l'orifice d'alimentation 21.

La busette interne 10 peut comporter un ou plusieurs orifices d'alimentation 21 et le dispositif d'alimentation peut comporter un ou plusieurs embouts de connexion 25.

Le dispositif d'alimentation en gaz inerte selon l'invention permet de réaliser une connexion automatique entre les moyens de diffusion du gaz inerte de la busette interne avec les circuits fixes d'alimentation du gaz inerte de l'usine.

D'autre part, le dispositif selon l'invention permet de simplifier la fabrication de la busette et du boîtier métallique car il n'est plus nécessaire de prévoir des coupleurs et de ce fait de diminuer sensiblement le prix et le coût d'entretien de ces deux éléments.

De plus, il permet de réduire les fuites de gaz inerte et donc d'augmenter la fiabilité générale de l'installation ce qui constitue un avantage important en terme d'exploitation et en terme de qualité du métal.

Enfin, le dispositif selon l'invention est particulièrement intéressant lorsque plusieurs orifices d'alimentation sont prévus. En effet, plus il existe d'orifices d'alimentation, plus la connexion de l'ensemble de ces orifices est facilitée avec le dispositif selon l'invention.

## Revendications

1. Dispositif d'alimentation en gaz inerte d'une busette interne (10) en matériau réfractaire pour récipients métallurgiques (1) de coulée vers le bas, la busette interne (10) comportant :
- un corps vertical (15) délimitant un canal de coulée de l'acier liquide contenu dans le récipient métallurgique (1),
- a sa partie inférieure, une embase (17) dont la face externe est recouverte d'un boîtier métallique (18) d'ajustage de la busette interne (10) dans des moyens de calage de cette busette interne (10) sur le fond du récipient métallurgique (1),
- et des moyens (19, 20) de diffusion du gaz inerte dans le canal de coulée (16) et/ou au niveau de l'interface entre ladite busette interne (10) et une busette externe (11) disposée dans l'axe de la busette interne (10), lesdits moyens (19,20) étant alimentés en gaz par au moins un orifice d'alimentation (21) ménagé sur la face externe de la busette interne (10) et relié aux moyens (19) de diffusion du gaz inerte par au moins un conduit (22) ménagé dans le matériau réfractaire de la busette interne (10), caractérisé en ce que le dispositif comprend au moins un embout de connexion (25) relié à des moyens de fourniture du gaz inerte, supporté par les moyens de calage de la busette interne (10) et destiné à être appliqué par des organes élastiques de compression (29) sur ledit orifice d'alimentation (21) ménagé sur la face externe de l'embase (17).

2. Dispositif selon la revendication 1, caractérisé en ce que les moyens de calage de la busette interne (10) sont solidaires de moyens d'échange de la busette externe (11).

3. Dispositif selon les revendication 1 et 2, caractérisé en ce que ledit au moins embout de connexion (25) est monté coulissant sur lesdits moyens de calage de la busette interne (10).

4. Dispositif selon la revendication 1, caractérisé en ce que les organes élastiques de compression (29) sont formés par au moins une lame ressort.

5. Dispositif selon la revendication 1, caractérisé en ce que les organes élastiques de compression (29) sont formés par au moins un ressort.

6. Dispositif selon la revendication 1, caractérisé en ce que l'extrémité inférieure de l'embout de connexion (25) comporte une surface plane.

7. Dispositif selon les revendications 1 et 6, caractérisé en ce que l'extrémité inférieure de l'embout de connexion (25) comporte un épaulement annulaire (25a).

8. Dispositif selon la revendication 1, caractérisé en ce que l'extrémité inférieure de l'embout de connexion (25) et l'orifice d'alimentation (21) sont coniques.

9. Dispositif selon la revendication 1, caractérisé en ce que le boîtier métallique (18) comporte au moins une rainure de guidage dudit embout de connexion (25) vers ledit orifice d'alimentation (21).

## Claims

1. A device for feeding inert gas to an internal nozzle (10), of refractory material, for metallurgical vessels (1) for downwards pouring, the internal nozzle (10) comprising:
- a vertical body (15) delimiting a pouring channel for the liquid steel contained in the metallurgical vessel (1),
- at its lower part, a seat (17) whose outer face is covered with a metallic case (18) for adjusting the internal nozzle (10) in means for fixing this internal nozzle (10) on the bottom of the metallurgical vessel (1),
- and means (19; 20) for diffusing the inert gas into the pouring channel (16) and/or at the interface between the said internal nozzle (10) and an external nozzle (11) arranged directly in line with the internal nozzle (10), the said means (19, 20) being fed gas by at least one feed opening (21) which is made in the outer face of the internal nozzle (10) and which is connected to the means (19) for diffusing the inert gas by at least one duct (22) made in the refractory material of the internal nozzle (10), characterised in that the device comprises at least one connection fitting (25) which is connected to means for supplying the inert gas, is supported by means for fixing the internal nozzle (10) and is intended to be applied by elastic compression-elements (29) to the said feed opening (21) made in the outer face of the seat (17).

2. A device in accordance with Claim 1, characterised in that the means for fixing the internal nozzle (10) are integral with means for exchanging the external nozzle (11).

3. A device in accordance with Claims 1 and 2, characterised in that the said at least [one] connection fitting (25) is mounted in a sliding manner on the said means for fixing the internal nozzle (10).

4. A device in accordance with Claim 1, characterised in that the elastic compression-elements (29) are formed by at least one spring leaf.

5. A device in accordance with Claim 1, characterised in that the elastic compression-elements (29) are formed by at least one spring.

6. A device in accordance with Claim 1, characterised in that the lower end of the connection fitting (25) comprises a plane surface.

7. A device in accordance with Claims 1 and 6, characterised in that the lower end of the connection fitting (25) comprises an annular shoulder (25a).

8. A device in accordance with Claim 1, characterised in that both the lower end of the connection fitting (25) and the feed opening (21) are tapered.

9. A device in accordance with Claim 1, characterised in that the metallic case (18) comprises at least one groove for guiding the said connection fitting (25) towards the said feed opening (21).

## Patentansprüche

1. Einrichtung zur Inertgasversorgung einer inneren Düse (10) aus feuerfestem Material für metallurgische Gefäße (1) zum Gießen nach unten, wobei die innere Düse (10) aufweist:
- einen vertikalen Körper (15) der einen Gießkanal für den in dem metallurgischen Gefäß (1) enthaltenen Stahl begrenzt,
- eine Fußfläche (17) an ihrem unteren Teil, deren Außenfläche von einem metallischen Gehäuse (18) für die Anpassung der inneren Düse (10) in Mitteln zur Einstellung dieser inneren Düse (10) am Boden des metallurgischen Gefäßes (1) bedeckt ist,
- und Diffusionsmitteln (19, 20) für das Inertgas in dem Gießkanal (16) und/oder im Bereich der Schnittstelle zwischen der inneren Düse (10) und einer äußeren Düse (11), die in der Achse der inneren Düse (10) angeordnet ist, wobei diese Mittel (19, 20) mit Gas durch mindestens eine Versorgungsöffnung (21) versorgt werden, die auf der Außenfläche der inneren Düse (10) vorgesehen und mit den Diffusionsmitteln (19) für das Inertgas durch mindestens eine Leitung (22) verbunden ist, die in dem feuerfesten Material der inneren Düse (10) vorgesehen ist, dadurch gekennzeichnet, daß die Einrichtung mindestens ein Anschlußstück (25) umfaßt, das mit Zuführmitteln des Inertgases verbunden ist, von den Mitteln zur Einstellung der inneren Düse (10) getragen wird und dazu bestimmt ist, durch elastische Druckelemente (29) an die Versorgungsöffnung (21), die auf der Außenfläche der Fußplatte (17) vorgesehen ist, angedrückt zu werden.

2. Einrichtung nach Anspruch 1, dadurch gekennzeichnet, daß die Mittel zur Einstellung der inneren Düse (10) mit Mitteln für den Austausch der äußeren Düse (11) fest verbunden sind.

3. Einrichtung nach Anspruch 1 und 2, dadurch gekennzeichnet, daß das mindestens eine Anschlußstück (25) gleitend auf den Mitteln zur Einstellung der inneren Düse (10) befestigt ist.

4. Einrichtung nach Anspruch 1, dadurch gekennzeichnet, daß die elastischen Druckelemente (29) von mindestens einem Federblatt gebildet werden.

5. Einrichtung nach Anspruch 1, dadurch gekennzeichnet, daß die elastischen Druckelemente (29) von mindestens einer Feder gebildet werden.

6. Einrichtung nach Anspruch 1, dadurch gekennzeichnet, daß das untere Ende des Anschlußstückes (25) eine ebene Fläche umfaßt.

7. Einrichtung nach den Ansprüchen 1 und 6, dadurch gekennzeichnet, daß das untere Ende des Anschlußstückes (25) einen ringförmigen Ansatz (25a) umfaßt.

8. Einrichtung nach Anspruch 1, dadurch gekennzeichnet, daß das untere Ende des Anschlußstückes (25) und die Versorgungsöffnung (21) konisch sind.

9. Einrichtung nach Anspruch 1, dadurch gekennzeichnet, daß das metallische Gehäuse (18) mindestens eine Nut zur Führung des Anschlußstückes (25) zu der Versorgungsöffnung (21) umfaßt.
